# FASCICULE DE BREVET EUROPEEN

(11) **EP 0 019 510 B1**
(45) Date de publication et mention de la délivrance du brevet: **17.04.1985**
(21) Numéro de dépôt: 80400574.2
(22) Date de dépôt: 25.04.1980
(51) Int. Cl.: H01P 1/06

(54) **Joint tournant multivoies pour équipement de détection électromagnétique**
Drehbare Verbindung für mehrere Leitungen in einer elektromagnetischen Detektionsanlage
Multipath rotating joint for electromagnetic detection equipment

(30) Priorité: 11.05.1979 FR 7911992
(43) Date de publication de la demande: 26.11.1980
(73) Titulaire: THOMSON-CSF, 75008 Paris (FR)
(72) Inventeur: Becavin, Henri, F-75360 Paris Cedex 08 (FR); Bailly, Alain, F-75360 Paris Cedex 08 (FR); Lemerle, Philippe, F-75360 Paris Cedex 08 (FR)
(74) Mandataire: Benoit, Monique

## Description

La présente invention concerne un joint tournant multivoies pour équipment de détection électromagnétique. Les équipements de détection électromagnétique connus généralement sous le nom de Radar et qui englobent les radars dits secondaires comportent généralement une antenne qui tourne en gisement et également quelquefois en site. Pour éviter que la rotation de l'antenne n'entraîne la rotation de tout l'équipement on prévoit ce que l'on a appelé un joint tournant qui se place dans la voie d'alimentation de l'antenne.

L'invention est donc relative à un joint tournant, c'est-à-dire en fait à un dispositif destiné à transmettre de l'énergie haute fréquence entre deux circuits, en général sans contact mécanique et en rotation l'un par rapport à l'autre.

Des joints tournants ont été décrits dans la littérature et on en peut trouver une description relativement abondante dans le chapitre 7 du volume 9 de la collection du MIT (Massachussets Institute of Technology) "Microwave transmission circuits". Cependant ces joints tournants ne sont pas très bien adaptés aux équipements radar modernes où pour des conditions de bon fonctionnement il est nécessaire de disposer entre l'antenne et les récepteur et émetteur, d'un nombre relativement élevé de voies distinctes, nombre de l'ordre de 4 à 5 au minimum. Ceci est particulièrement le cas d'un radar primaire associé à un radar secondaire dont l'antenne est montée sur l'antenne du radar primaire où il faut prévoir pour le radar principal ou primaire, une voie émission, une voie réception somme et au moins une voie réception différence et pour le radar secondaire, une voie interrogation, éventuellement une voie de commande de suppression des lobes secondaires, une voie de réponse somme, une voie suppression des lobes secondaires et une voie différence pour établir le crevasse.

Avec un joint tournant ressortissant à l'art antérieur du type "Door Knob" par exemple, il n'est pas possible d'avoir plus de trois voies coaxiales. En effet la limitation provient de diamètre extérieur du joint qui doit être bien inférieur à la longueur d'onde. Pour une longueur d'onde de l'ordre de 30 cm, le diamètre qui doit être inférieur à À/n est de l'ordre de 10 cm.

Le document FR-A-1 191 485 décrit un joint tournant destiné à transmettre plusieurs signaux radioélectriques correspondant à plusieurs voies entre des câbles fixes et des éléments tournants.

Ce joint comporte une structure fixe et une structure mobile, cylindriques et coaxiales. Les différentes voies sont disposées les unes au-dessus des autres dans une disposition dite "d'empilement".

Dans chaque voie la transmission d'énergie se fait par couplage capacitif entre un anneau d'entrée cylindrique continu, solidaire de la structure fixe, et un anneau de sortie cylindrique continu, solidaire de la structure mobile et en vis-à-vis de l'anneau d'entrée.

Le transfert d'énergie se fait effectivement à chaque étage par couplage, mais le signal recueilli sur l'anneau mobile est inutilisable pour la raison suivante.

La circonférence des anneaux, le long de laquelle se propage l'énergie radioélectrique est nécessairement grande devant la longueur d'onde, pour de simples raisons de faisabilité mécanique. Il en résulte que la phase du signal haute fréquence n'est pas constante en tous points de ces anneaux et que, en fonction de la rotation de la structure mobile devant la structure fixe, il se produira des variations dans l'amplitude et dans la phase des signaux transmis rendant un tel dispositif impropre à son usage.

Le document FR-A-1 202 276 perfectionne en partie le précédent quant à l'inconvénient mentionné du déphasage du signal le long des anneaux de couplage. Il pose en effet le problème d'un "couplage capacitif ... qui varie en fonction des positions relatives des bandes pendant le mouvement de rotation" (page 2, colonne 2, ligne 35 et suivantes) et propose une solution qui consiste, ayant comme précédemment un anneau d'entrée cylindrique (bande 11) et un anneau de sortie cylindrique (bande 12) lui faisant face, à partager les bandes condùctrices en plusieurs éléments et à connecter entre elles des condensateurs. On obtient ainsi deux bandes couplées constituées d'éléments conducteurs disjoints.

Mais, dès que l'on veut fractionner en plus de deux parties ces bandes pour tendre vers la dimension de À/8, on se heurte au problème de l'alimentation en énergie (pour la bande d'entrée) et au problème de la récupération d'énergie (pour la bande de sortie) de tous ces petits éléments conducteurs disjoints.

Ce document propose alors d'avoir autant de points d'alimentation que de paires d'éléments conducteurs disjoints dans une bande (page 3, colonne 1, lignes 8 à 12; page 3, colonne 1, lignes 39 à 42; page 3, colonne 2, lignes 1 à 3; résumé, point A, deux dernières lignes).

Si ce document pose le problème des variations de phase néfastes le long des deux anneaux couplés et lui propose une solution consistant à fractionner ces anneaux, à intercaler des condensateurs, et à les alimenter en autant de points qu'il y a de paires d'éléments fractionnés, il conduit à un dispositif de réalisation compliquée, encombrante (nombreuses arrivées d'énergie) et prohibitive pour des joints tournants destinés à transmettre des fréquences très élevées et à avoir plusieurs voies auxiliaires "empilées".

Le problème technique que cherche à résoudre le présente invention est celui de réaliser le couplage entre deux anneaux, l'un fixe et l'autre mobile, sans détériorer le signal de sortie par l'effet néfaste des variations de phase de l'onde hyperfréquence le long de ces anneaux, et sans, pour autant, arriver à un système aussi compliqué et encombrant que celui du document précité.

Suivant l'invention, un joint tournant multivoies pour équipement de détection électromagnétique comportant une voie centrale principale cylindrique entourée de voies auxiliaires annulaires disposées les unes au-dessus des autres, chaque voie auxiliaire comportant un anneau d'entrée fixe formant ligne pour l'énergie qui'il reçoit d'une source hyperfréquence et un anneau de sortie mobile couplé capacitivement à l'anneau d'entrée et délivrant l'énergie qu'il reçoit à un dispositif de sortie tournant avec lui, chacun de ces deux anneaux comportant plusieurs éléments conducteurs disjoints est caractérisé en ce que, pour chaque voie auxiliaire:
l'anneau fixe d'entrée comporte deux lignes de transmission annulaires, interrompues, et couplées capacitivement, alimentées en un seul endroit par l'énergie à transmettre à l'anneau mobile, et dans lesquelles la propagation est telle que tous leurs points sont sensiblement en phase,
   une première de ces deux lignes de transmission comportant des éléments conducteurs disjoints répartis autour de l'anneau et séparés par des intervalles petits devant la dimension des éléments conducteurs qu'ils séparent,
   l'énergie à transmettre étant appliquée, par un dispositif symétrisuer d'entrée entre deux éléments conducteurs voisins de ladite première ligne de transmission.,
   et la deuxième de ces deux lignes de transmission comportant des éléments conducteurs disjoints et répartis autour de l'anneau en vis-à-vis des intervalles séparant les éléments conducteurs de ladite première ligne de transmission;
l'anneau mobile de sortie comporte deux lignes de transmission annulaires, interrompues et couplées capacitivement de manière analogue à la ligne bifilaire de l'anneau d'entrée, le dispositif symétriseur d'entrée étant remplacé par un dispositif symétriseur de sortie.

D'autres avantages et caractéristiques de l'invention apparaitront au cours de la description qui suit d'un exemple de réalisation d'un joint tournant multivoie annulaire, donnée à l'aide des figures qui représentant:
- La figure 1, une vue en coupe verticale du joint suivant l'invention,
- la figure 2, une coupe horizontale du joint de la figure 1.

La figure 1 représente de façon schématique en coupe verticale partielle, un joint tournant multivoies suivant l'invention. Ce joint est limité par le guide d'entrée 12 de la voie principale transmettant les signaux du radar principal dans le cas le plus probable où ce joint est utilisé avec un système radar principal-radar secondaire, et le guide de sortie 13.

Le guide de sortie 13 est mobile autour de l'axe de rotation 2, par rapport au guide d'entrée fixe 12 et en 1, on a la voie principale du joint. Les autres voies qui sont annulaires se trouvent disposées autour de la voie principale dans des plans horizontaux. Au guide fixe 12, se trouve fixé un corps métallique 14, présentant sur sa dimension parallèle à l'axe de rotation du joint, une forme en - U, dont une des parois 14 présente des bossages 16 servant de support à une couche diélectrique 17 servant elle même de support aux anneaux fixes des différentes voies, anneaux repérés par 18, 19, 20 et 180, 190, 200 par exemple si l'on considère 3 voies annulaires en plus de la voie principale. La paroi 15 est de plus percée de trous laissant le passage à des symétriseurs 21, 22, 23.

Une disposition semblable est réalisée pour la partie mobile du joint qui comporte un corps métallique présentant deux branches 24, 25 fixé au guide mobile 13. La paroi 24 est percée de trous laissant le passage à des symétriseurs 26, 27, 28 par exemple et comporte des bossages 29, 30 servant de support à une couche de diélectrique 31 servant elle-même de support aux anneaux mobiles 32, 33, 34 et 320, 330, 340. On constate que les couches diélectriques 17 et 31 se font face.

La figure 2, représente en coupe horizontale, le joint suivant l'invention montrant particulièrement comment une voie annulaire est constituée.

Chaque voie annulaire comporte deux anneaux concentriques et chaque anneau est constitué par deux lignes de transmission concentriques in:er- rompues de façon régulière; les interruptions telles que 35, 36, 350, 360, 39, 40 déterminent sur chaque ligne, des segments circulaires qui sont disposés de façon telle qu'il y a recouvrement partiel des segments d'une ligne à l'autre, assurant la continuité électrique nécessaire.

L'anneau d'entrée comporte ainsi deux lignes de transmission 18, 180 situées de part et d'autre d'une couche de diélectrique 17. Sur la figure 2 on voit de façon très nette les interruptions qui sont créées dans chacune des lignes, telles que 35, 36 sur la ligne 18 et 350, 360 sur la ligne 180. On remarque que les interruptions de la deuxième ligne se trouvent sensiblement vis-à-vis du milieu des tronçons de la première ligne.

L'anneau de sortie, mobile par rapport à l'anneau d'entrée, est également constitué par deux lignes de transmission interrompues 32, 320 disposées l'une par rapport à l'autre, de part et d'autre d'une couche de diélectrique 31, comme les lignes du premier anneau. La transmission des signaux entre les deux anneaux se fait de façon capacitive.

En choisissant de façon appropriée le coefficient de couplage entre les deux lignes c'est-à-dire la capacité mutuelle Cm entre les deux lignes, on peut démontrer par un calcul aisé, en écrivant les équations décrivant la propagation le long du système de lignes qui a été défini que tous les points des lignes sont en phase les uns avec les autres.

Sur cette figure 2 on notera la présence à l'entrée E et à la sortie S du système, d'un symétriseur d'entrée 21 associé à la ligne de transmission 18 et d'un symétriseur de sortie 26 associé à la ligne de transmission 180. Les symétriseurs sont rendus nécessaires par le fait que les lignes étant normalement fermées sur elles-mêmes, les phases aux points d'attaque 39-40 doivent être inversées pour que la continuité des courants soit assurée sur les lignes.

On constate ainsi que de par la dispositions réciproque des lignes dans les anneaux et donc des anneaux l'une par rapport à l'autre, la phase de l'amplitude des signaux à transmettre est uniforme en chaque point et est indépendante de la position angulaire des deux anneaux. Les signaux dans une voie annulaie sont donc transmis pratiquement sans perte.

On constate d'après la figure 1 que plusieurs voies annulaires peuvent être envisagées, suitées les unes au-dessus des autres autour de la voie principale du joint, sans que leur nombre soit limité par des contraintes mécaniques comme dans l'art antérieur. La figure 1 montre trois voies annulaires, mais il est aisé d'en disposer de 5 à 6. Leur réalisation, à titre d'exemple, est relativement aisée. Les parties fixes et les parties mobiles des anneaux sont avantageusement réalisées suivant la technique des circuits imprimés. Les lignes 18-180, 19-190 et 20-200 sont déposées 7 de part et d'autre d'une couche de diélectrique 17 fixée sur les bossages métalliques 16 du corps fixe 14 du joint. Il en est de même des lignes 32-320, 33-330 et 34-340 fixées de part et d'autre d'une bande diélectrique 31 fixée sur les bossages métalliques 29-30 du corps mobile 12 du joint. Les symétriseurs d'entrée et de sortie sont également réalisés en circuits imprimés maintenus par les parois 15 et 24 métalliques du joint car connectes à travers ces parois, par des tiges 37, 38 aux lignes 18 et 32 respectivement. L'épaisseur des couches est sensiblement de l'ordre de 1 à 2/10 mm, les entrefers de l'ordre de 1 à 2 mm, la hauteur totale d'un anneau étant sensiblement égale à 10 millimètres.

On peut ajouter que la longueur des brins discontinus des lignes est de l'ordre du huitième de la longueur d'onde, longueur sensiblement optimale.

On notera également que la disposition des voies suivant l'invention comporte un système d'adaptation non décrit qui est destiné à compenser les capacités parasites résiduelles. En tout état de cause, le système présente une bonne stabilité à la rotation, la variation résiduelle de l'amplitude étant inférieure à 0,1 dB et la variation résiduelle de la phase étant inférieure au degré.

On a ainsi décrit un joint tournant multivoies, présentant un numbre relativement important de voies annulaires situées les unes au-dessus des autres autour de la voie principale du joint, chaque voie comportant un anneau fixe et un anneau mobile, constitués l'un et l'autre,par deux lignes de transmission interrompues, disposées de façon telle que les signaux sont transmis d'un anneau à l'autre par couplage capacitif.

## Revendications

1. Joint tournant multivoies pour équipement de détection électromagnétique comportant une voie centrale principale cylindrique (1) entourée de voies auxiliaires annulaires (18-180, 19-190, 20-200) disposées les unes au-dessus des autres, chaque voie auxiliaire comportant un anneau d'entrée fixe (18-180) formant ligne pour l'énergie qu'il reçoit d'une source hyperfréquence et un anneau de sortie mobile (320-32), couplé capacitivement à l'anneau d'entrée et délivrant l'énergie qu'il reçoit à un dispositif de sortie (26) tournant avec lui, chacun de ces deux anneaux comportant plusieurs éléments conducteurs disjoints, caractérisé en ce que, pour chaque voie auxiliaire:
l'anneau fixe d'entrée comporte deux lignes de transmission (18, 180) annulaires, interrompues et couplées capacitivement, alimentées en un seul endroit (21) par l'énergie à transmettre à l'anneau mobile, et dans lesquelles la propagation est telle que tous leurs points sont sensiblement in phase,
. une première (18) de ces deux lignes de transmission comportant des éléments conducteurs disjoints répartis autour de l'anneau et séparés par des intervalles (35,36) petits devant la dimension des éléments conducteurs qu'ils séparent,
l'énergie à transmettre étant appliquée, par un dispositif symétriseur d'entrée (21), entre deux éléments conducteurs voisins de ladite première ligne de transmission (18),
. et la deuxième (180) de ces deux lignes de transmission comportant des éléments conducteurs disjoints et répartis autour de l'anneau en vis-à-vis des intervalles (35, 36) séparant les éléments conducteurs de ladite première ligne de transmission;
-l'anneau mobile de sortie comporte deux lignes de transmission (32-320) annulaires, interrompues et couplées capacitivement de manière analogue à l'anneau d'entrée, le dispositif symétriseur d'entrée étant remplacé par un dispositif symétriseur de sortie (26).

2. Joint tournant selon la revendication 1, caractérisé en ce que les lignes de tranmission (18-180; 32-320) sont déposées respectivement de part et d'autre d'un anneau diélectrique (17, 31) dont l'un (17) dit anneau d'entrée est solidaire de la partie fixe (14) du joint et dont l'autre (31) dit anneau de sortie est solidaire de la partie mobile (25) du joint.

3. Joint tournant selon la revendication 2, caractérisé en ce que les anneaux diélectriques (17, 31) sont fixés sur les parties fixe (14) et mobile (25) du joint par des bossages (16, 29, 30) dépassant de ces parties.

4. Joint tournant selon la revendication 2 ou 3, caractérisé en ce que les lignes de transmission (18, 180; 32, 320) sont déposées sur les anneaux diélectriques (17, 31) par la technique des circuits imprimés.

## Patentansprüche

1. Mehrkanal-Drehkupplung für eine elektromagnetische Erfassungsanlage, mit einem zentralen zylindrischen Hauptkanal (1), der von ringförmigen Hilfskanälen (18-180, 19-190, 20-200) umgeben ist, welche übereinander angeordnet sind, wobei jeder Hilfskanal einen feststehenden Eingangsring (18-180), der eine Leitung für die Energie bildet die er von einer Mikrowellenquelle empfängt, und einen beweglichen Ausgangsring (320-32) umfaßt, der kapazitiv an den Eingangsring angekoppelt ist und die durch ihn empfangene Energie an eine mit ihm mitrotierende Ausgangsvorrichtung (26) angibt, wobei jeder dieser zwei Ringe mehrere voneinander getrennte Leiterelemente umfaßt, dadurch gekennzeichnet, daß für jeden Hilfskanal:
-der feststehende Eingangsring zwei ringförmige Übertragungsleitungen (18, 180) umfaßt, die unterbrochen und kapazitiv gekoppelt, an einer einzigen Stelle (21) durch die zu dem beweglichen Ring zu übertragende Energie gespeist werden und in welchen die Ausbreitung derart geschieht, daß alle ihre Punkte im wesentlichen miteinander in Phase sind,
wobei eine erste (18) dieser zwei Übertragungsleitungen getrennte Leiterelemente enthält, die um den Ring herum verteilt und durch Abstände (35, 36) getrennt sind, die klein gegenüber der Abmessung der durch sie getrennten Leiterelemente sind,
wobei die zu übertragende Energie über eine Eingangs-Symmetriervorrichtung (21) zwischen zwei benachbarte Leiterelemente der genannten ersten Übertragungsleitung (18) angelegt wird,
und wobei die zweite (180) dieser zwei Übertragungsleitungen getrennte Leiterelemente umfaßt, welche um den Ring herum verteilt gegenüber den Abständen (35, 36) angeordnet sind, welche die Leiterelemente der ersten Übertragungsleitung voneinander trennen;
-der bewegliche Ausgangsring zwei ringförmige Übertragungsleitungen (32-320) enthält, welche unterbrochen und kapazitiv in analoger Weise wie der Eingangsring gekoppelt sind, wobei die Eingangs-Symmetriervorrichtung ersetzt ist durch eine Ausgangs-Symmetriervorrichtung (26).

2. Drehkupplung nach Anspruch 1, dadurch gekennzeichnet, daß die Übertragungsleitungen (18-180; 32-320) auf der einen bzw. anderen Seite je eines dielektrischen Ringes (17, 31) angeordnet sind, wovon der eine (17), der als Eingangsring bezeichnet wird, fest verbunden ist mit dem feststehenden Teil (14) der Kupplung und der andere (31), der als Ausgangsring bezeichnet wird, fest verbunden ist mit dem beweglichen Teil (25) der Kupplung.

3. Drehkupplung nach Anspruch 2,. dadurch gekennzeichnet, daß die dielektrischen Ringe (17, 31) an dem feststehenden (14) bzw. beweglichen (25) Teil der Kupplung durch Vorsprünge (16, 29, 30) befestigt sind, die über diese Teile hinausstehen.

4. Drehkupplung nach Anspruch 2 oder 3, dadurch gekennzeichnet, daß die Übertragungsleitungen (18, 180; 32, 320) auf den dielektrischen Ringen (17, 31) in integrierter Schaltungstechnik aufgebracht sind.

## Claims

1. Multichannel rotary coupling for an electromagnetic detection equipment comprising a cylindrical central main channel (1) surrounded by annular auxiliary channels (18-180, 19-190, 20-200) arranged one above another, each auxiliary channel comprising a fixed input ring (18-180) forming a line for the energy received thereby from a microwave source, and a movable output ring (320-32) capacitively coupled to the input ring and supplying the energy received thereby to an output device (26) rotating therewith, each of these two rings comprising a plurality of disjoint conductor elements, characterized in that, for each auxiliary channel:
-the fixed input ring comprises two annular transmission lines (18, 180) which are interrupted and capacitively coupled, fed at a single location (21) with the energy to be transmitted to the movable ring, and wherein the propagation is such that all of their points are substantially in phase,
a first (18) of these two transmission lines comprising disjoint conductor elements distributed about the ring and separated by intervals (35,36) which are small in comparison to the conductor elements separated thereby, the energy to be transmitted being applied through an input symmetrizing device (21) between two adjacent conductor elements of the first transmission line (18),
and the second (180) of these two transmission lines, comprising disjoint conductor elements distributed about the ring and facing the intervals (35, 36) separating the conductor elements of the first transmission line;
-the movable output ring comprising two annular transmission lines (32-320) interrupted and capacitively coupled in a manner analogous to the input ring, the symmetrizing input device being replaced by an output symmetrizing device (26).

2. Rotary coupling according to claim 1, characterized in that the transmission lines (18-180; 32-320) are respectively deposited on both sides of a dielectric ring (17, 31) one of which (17),' called an input ring, is rigidly connected to the fixed part (14) of the coupling and the other (31) of which, called an output ring, is rigidly connected to the movable part (25) of the coupling.

3. Rotary coupling according to claim 2, characterized in that the dielectric rings (17, 31) are fixed on the stationary (14) and movable (25) parts of the coupling by protrusions (16, 29, 30) projecting from these parts.

4. Rotary coupling according to claim 2 or 3, characterized in that the transmission lines (18, 180; 32, 320) are deposited on the dielectric rings (17, 31) by the printed circuit technique.
